# EUROPÄISCHE PATENTSCHRIFT

(11) **EP 0 679 452 B1**
(45) Veröffentlichungstag und Bekanntmachung des Hinweises auf die Patenterteilung: **25.04.2001**
(21) Anmeldenummer: 95105186.1
(22) Anmeldetag: 06.04.1995
(51) Int. Cl.: B21C 1/12

(54) **Verfahren zum Betrieb einer im direkten gleitlosen Ziehverfahren arbeitenden Mehrfachziehmaschine**
Method for driving a multiple non-slip wire drawing machine
Procédé d'entraînement d'une machine de tréfilage multiple sans glissement

(30) Priorität: 09.04.1994 DE 4412268
(43) Veröffentlichungstag der Anmeldung: 02.11.1995
(73) Patentinhaber: HERBORN + BREITENBACH GMBH + CO. KG, D-59425 Unna (DE)
(72) Erfinder: Fink, Wolf-Dieter, D-32361 Preussisch Oldendorf (DE); Matthies, Gustav, D-32683 Barntrup (DE)
(74) Vertreter: Horn, Klaus, Dr.

(56) Entgegenhaltungen:
- DE-A- 4 009 732
- PATENT ABSTRACTS OF JAPAN vol. 7 no. 45 (E-160) ,23.Februar 1983 & JP-A-57 196890 (FUJI DENKI SEIKO KK) 2.Dezember 1982,
- PATENT ABSTRACTS OF JAPAN vol. 6 no. 36 (M-115) ,5.März 1982 & JP-A-56 151116 (FUJI ELECTRIC CO) 24.November 1981,

## Beschreibung

Die Erfindung betrifft ein Verfahren zum Betrieb einer im direkten gleitlosen Ziehverfahren arbeitenden Mehrfachziehmaschine. Ein solches Verfahren gemäß Oberbegriff des Anspruches 1 ist der DE-A-4009732 zu entnehmen.

In der Produktion von Drähten, Endlosbändern, Endlosprofilen werden vorzugsweise zur spanlosen Verformung Ziehanlagen im direkten gleitlosen Geradeausverfahren betrieben.

Kennzeichnend für derartige Anlagen ist, daß in den Anlagen mehrere regel-oder stellbare Antriebe vorhanden sind, die unabhängig voneinander die nur vom Verformungsvorgang abhängigen Kräfte und Geschwindigkeiten schlupffrei auf das zu verformende Material übertragen, wobei die Größen wie Kraft und Geschwindigkeit von den Antrieben nicht vorgegeben werden können, da es hierbei, bedingt durch durch die Prozeßabhängigkeit und die Verkopplung der Antriebe über das Material, zum Kräfteausgleich zwischen den Antrieben kommen kann, wodurch das zu verformende Material beschädigt bzw. zerstört wird.

Bisher sind nur Verfahren bekannt, die eine manuelle, vom Bedienungspersonall vorzunehmende Einstellung ermöglichen, beispielsweise aus der DE-A-27 49 505 oder aufwendigere Verfahren mit Regelrollen aus der DE-C-1 072 216 oder Tastrollen aus der DE-A-30 09 779 bzw. ein in der DE-A-2 140 580 genanntes Verfahren mit Kraftmessung an den Ziehsteinhaltern und ein Verfahren nach der DE-A-40 09 732, in dem Tastrollen nur zum Einstellen der Anlage dienen und im kontinuierlichen Betrieb in einen direkten Geradeausbetrieb umgeschaltet werden. Hierbei schwenkt man die Tastrollen aus dem Drahtbereich. Insofern zeigt die technische Lehre dieser Schrift nur auf, daß eine automatische Einrichtung der Ziehmaschine bzw. der Anfahrbetrieb dieser Maschine nicht jedoch der automatische Produktionsbetrieb dieser dann nach dieser technischen Lehre angefahrenen Ziehmaschine vorgenommen werden kann. Nachteilig bei diesen Verfahren ist es, daß einerseits sowohl die Produktivität der Anlage als auch die Qualität des Endproduktes von der Erfahrung und dem Können des Bedienungspersonals abhängig sind, andererseits der hohe technische Aufwand sowie bei den Tastrollen insbesondere der Verschleiß der benötigten Rollen sowie die geringeren Standzeiten der Ziehsteine durch den nicht zentrischen Material- bzw. Drahteinlauf in den Ziehsteinen. Bei einigen Materialien oder bestimmten Profilen ist die zusätzliche Biegung des Materials von erheblichem Nachteil oder überhaupt nicht akzeptabel oder aus verfahrenstechnischen Gründen oder aus Qualitätsaspekten nicht zulässig. Gemäß der japanischen Schrift JP-A-56-151116 wird der Motor 22 des Drahtziehblockes der 1. Stufe auf eine in der Sollgeschwindigkeitseinstellung 25 voreingestellte konstante Geschwindigkeit eingeregelt. Die Motoren der zweiten und weiteren Stufe werden auf ein konstantes Drehmoment eingeregelt, wenn die Drahtziehlast aufgebracht wird und werden auf eine konstante Geschwindigkeit in Bezug auf den Voreinstellwert der Sollgeschwindigkeitseinstellung 25 geregelt, wenn die Last auf Grund von Drahtbruch abnimmt. Nur dieser letztgenanten Bedingung dient die Zweckbestimmung dieser Erfindung.

Die Aufgabe der Erfindung besteht darin, ein Verfahren zum Betrieb einer im direkten gleitlosen Ziehverfahren arbeitenden Mehrfachziehmaschine vorzuschlagen, bei dem die Antriebe prozeßabhängig so gesteuert bzw. geregelt werden, daß jeder Antrieb in seiner Geschwindigkeit und der abgegebenen Kraft bzw. seiner Belastung genau in diesem vom Verformungsprozeß bzw. der Verformungseinrichtung abhängigen Arbeitspunkt entsprechend den momentanen Materialeigenschaften wie der Festigkeit betrieben wird, so daß hierfür keine Kraftmeßeinrichtung oder sonstige Tasteinrichtungen wie z. B. Tänzer- bzw. sogenannte Tastrollen zwischen den Antrieben benötigt werden.

Gelöst wird die Aufgabe durch die Kombination von Merkmalen nach Anspruch 1. Weitere vorteilhafte Verfahrensschritte ergeben sich aus den Unteransprüchen.

Mit der Erfindung wird erreicht, daß sich die Geschwindigkeiten bzw. Drehzahlen an den Ziehsteinen bzw. Ziehblöcken entsprechend dem Prozeß den Verformungsverhältnissen kontinuierlich, auch bei Veränderung in der Verformungseinrichtung bzw. in den Ziehsteinen automatisch anpassen.

Es wird, nicht wie üblich, der in der Materialflußrichtung gesehen letzte Antrieb als sogenannter Führungsantrieb (Drehzahl) bzw. geschwindigkeitssteifer Antrieb betrieben, sondern diesem wird ein Geschwindigkeitsregler vorgelagert, der wiederum an seinem Ausgang einen Anlagenbelastungssollwert vorgibt, der für alle Steuerungs- und Regelungseinrichtungen als Belastungssollwert wirkt. Somit wird der Belastungssollwert der Anlage immer kontinuierlich an die prozeßbedingten Gegebenheiten wie Verformungsgrad und Materialfestigkeit automatisch angepaßt.

Die Erfindung wird nachfolgend anhand der einzigen Zeichnung näher erläutert.

Eine Mehrfachziehmaschine weist eine Reihe von Ziehstationen auf, bestehend jeweils aus einem Ziehblock 1, einem Ziehstein 2 und einer Stillstandsbremseinrichtung 6 mit einer dazugehörigen magnetischen Betätigungs- bzw. Schalteinrichtung 5. Der zu ziehende Draht wird gemäß Pfeilrichtung durch die Ziehsteine 2 transportiert, indem er mehrfach um die Ziehblöcke 1 der Ziehstation gelegt ist.

Die einzelnen Ziehblöcke 1 werden von den Antrieben 3 mit zugeordneten Steuerungs- und Regelungseinrichtungen 4 angetrieben, die zu einer Einheit zusammengefaßt sind.

Erfindungsgemäß erfolgt der Einricht- und Produktionsbetrieb der Mehrfachziehmaschine automatisch und die für den Regelungsprozeß erforderlichen Größen bzw. Signale wie Materialgeschwindigkeit und Kraft werden aus den Größen Drehzahl n.10 und Drehmoment n.11 oder aus Drehzahl n.10 und Strom n.11 oder aus Drehzahl n.10 und Leistung n.11 jeweils von den Antrieben 3 entnommen.

Dabei kann die Ableitung der Größen bzw. Signale entsprechend den konstruktiven Parametern des Ziehblockes 1 und des Antriebes 3 unter Berücksichtigung der Antriebsart wie Gleichstrom oder Drehstrom jeweils für jeden Antrieb 3 separat in der Steuerungs- und Regelungseinrichtung 4 durchgeführt werden.

Den Steuerungs- und Regelungseinrichtungen 4 vorgelagert ist ein Geschwindigkeitsregler 9 zur Vorgabe des Anlagenbelastungssollwertes 0.13, der gleichzeitig der Belastungssollwert n.13 für alle Steuerungs- und Regelungseinrichtungen 4 ist.

Der Geschwindigkeitsregler 9 erhält seinen Geschwindigkeitssollwert 0.22 über einen Hoch- und Ablauframpengeber 11. Der Geschwindigkeitssollwert 0.22 dient gleichzeitig als Geschwindigkeits- bzw. Drehzahlsollwertsignal n.12 für die n-te Steuerungs- und Regelungseinrichtung 4 als Geschwindigkeits- bzw. Drehzahlsollwertsignal der Kaskade. Dabei ist der Geschwindigkeitsistwert 0.10 für den Geschwindigkeitsregler 4 wiederum das normierte Geschwindigkeits- bzw. Drehzahlistwertsignal n.10 des n-ten Antriebes 3.

Über einen Wahlschalter 10 wird im Teilbetrieb der Anlage der Geschwindigkeitsistwert 0.10 für den Geschwindigkeitsregler 9 von dem letzten in Materialflußrichtung wirkenden Antrieb 3 bzw. Block 1 das normierte Geschwindigkeits- bzw. Drehzahlistwertsignal n.10 durchgeschaltet und an die nicht in Betrieb befindlichen Antriebe das entsprechende Sollwertsignal n.12 unbeeinflußt zum Ausgangssollwertsignal n.22 weitergeleitet.

Für die prozeßabhängigen Werte und Parameter in der Steuerungs- und Regelungseinrichtung 4, wie z. B. das vom Verformungsgrad (Qv-Wert) abhängige Verhältnis n.16 des Geschwindigkeits- bzw. Drehzahlsollwertes des Eingangssollwertsignales n.12 zu dem Ausgangssollwertsignal für den jeweiligen Antrieb 3 sowie die Proportionalverstärkungen, die Nachstellzeiten und Vorhaltezeiten der Steuerungs- und Regelungseinrichtung 4 und anderer Prozeßparameter wird durch eine Steuereinrichtung 8 beim Einziehen bzw. Einrichten oder einem Ziehprogrammwechsel eine entsprechende Voreinstellung durchgeführt.

Zwischen den Steuerungs- und Regelungseinrichtungen 4 der Blöcke 1 und dem Geschwindigkeitsregler 9 sowie der Anlagensteuerung 8 ist ein Ziehprozeßbeobachter 7 angeordnet, der den Prozeß durch ständige Messung der Prozeßgrößen, wie z. B. der Geschwindigkeit bzw. Drehzahl n.10, der Kraft bzw. Belastung n.11 sowie deren Sollwerte n.20 und n.13, beobachtet und daraus entsprechend den Prozeß- und Anlagenbedingungen, die Werte wie die Veränderungen in der Materialfestigkeit, dem Verformungsgrad (Qv-Istwert) und dem Materialspeicher auf den Ziehscheiben kontinuierlich bestimmt bzw. berechnet und entsprechend dem Ziehprozeß hieraus wiederum die Verhältnisse der jeweiligen Normierung n.14 der Belastungssollwertsignale n.13 zum Belastungsistwertsignal n.11 und die Gegenzugkorrekturwerte n.15 sowie entsprechende Korrekturen in der jeweiligen Steuerungs- und Regelungseinrichtung 4 durchführt, um somit material- und verschleißbedingte Prozeßparameter nachzuführen bzw. auszuregeln.

Die Steuerungs- und Regelungseinrichtung 4 bewirkt zusammen mit der Anlagensteuerungseinrichtung 8 eine synchrone Ansteuerung n.21 der an den Antrieben 3 bzw. an den Blöcken 1 vorhandenen magnetischen Betätigungs- bzw. Schalteinrichtungen 5 der Stillstandsbremseinrichtung 6 zur Anpassung an die Belastungsbedingungen (Ziehprogramm) beim Starten der Ziehanlage in Abhängigkeit des Belastungsistwertsignales n.11 und beim Stoppen der Ziehanlage in Abhängigkeit des Drehzahlistwertsignales n.20 mit den weiteren Antrieben 3.

Die Erfindung beschränkt sich nicht auf das dargestellte und beschriebene Ausführungsbeispiel. In einem abgewandelten Verfahrensschritt können die für den Regelungsprozeß erforderlichen Größen bzw. Signale wie Materialgeschwindigkeit und Kraft auch über Meßeinrichtungen direkt gemessen werden.

## Patentansprüche

1. Verfahren zum Betrieb einer im direkten gleitlosen Ziehverfahren arbeitenden Mehrfachziehmaschine, die automatisch eingeregelt und angefahren wird, wobei in der Anlaufphase der Drahtziehmaschine die Anpassung der Drehzahlen der einzelnen Ziehscheibenantriebe an die prozeßbedingten Parameter in einer Sollwertkaskade, die automatisch abgeglichen wird, erfolgt und die weitere Regelung der Antriebsgeschwindigkeit von Gegenzugregelungs- bzw. -steuerungsverfahren im Geradeauszug übernommen wird, **dadurch gekennzeichnet,** daß der Produktionsbetrieb der Mehrfachziehmaschine automatisch erfolgt und die für den Regelungsprozeß erforderlichen Größen bzw. Signale wie Materialgeschwindigkeit und Kraft aus den Größen Drehzahl (n.10) und Drehmoment (n.11) oder aus Drehzahl (n.10) und Strom (n.11) oder aus Drehzahl (n.10) und Leistung (n.11) jeweils von den Antrieben (3) entnommen oder über Meßeinrichtungen direkt gemessen werden, daß die Steuerungs- und Regelungseinrichtung (4) die Geschwindigkeits- bzw. Drehzahlsollwertverhältnisse zwischen dem Eingangssollwertsignal (n.12) und dem Ausgangssollwertsignal (n.20) für den jeweiligen Antrieb (3) sowie den Drehzahlsollwert bzw. Geschwindigkeitssollwert (n.22) für den Sollwert eines folgenden Antriebes (3) so regelt, daß sich zwischen dem Belastungssollwert (n.13) und dem Belastungsistwert (n.11) ein Gleichgewicht einstellt, daß der Anlagenbelastungssollwert (0.13), der gleichzeitig der Belastungssollwert (n.13) für alle Steuerungs- und Regelungseinrichtungen (4) ist, vom Ausgangssollwert eines Geschwindigkeitsreglers (9) vorgegeben wird, der seinen Geschwindigkeitssollwert (0.22) von einem Sollwertintegrator (11) erhält, welcher gleichzeitig als Geschwindigkeits- bzw. als Drehzahlsollwertsignal (n.12) für die n-te Steuerungs- und Regelungseinrichtung (4) als Geschwindigkeits- bzw. Drehzahlsollwertsignal in der Kaskade dient, wobei der Geschwindigkeitsistwert (0.10) für den Geschwindigkeitsregler (4) das normierte Geschwindigkeits- bzw. Drehzahlistwertsignal (n.10) des n-ten Antriebes (3) ist, daß zwischen den Steuerungs- und Regelungseinrichtungen (4) der Blöcke (1) und dem Geschwindigkeitsregler (9) sowie der Anlagensteuerung (8) ein Ziehprozeßbeobachter (7) angeordnet ist, der den Prozeß durch ständige Messung der Prozeßgrößen, wie z. B. der Geschwindigkeit bzw. Drehzahlen (n.10), der Kräfte bzw. Belastungen (n.11) sowie deren Sollwert (n.20 und n.13) beobachtet und daraus, entsprechend den Prozeß- und Anlagebedingungen, die Werte wie die Veränderungen in der Materialfestigkeit, dem Verformungsgrad (Qv-Istwert) und dem Materialspeicher auf den Ziehscheiben kontinuierlich bestimmt bzw. berechnet und entsprechend dem Ziehprozeß hieraus die Verhältnisse der jeweiligen Normierung (n.14) der Belastungssollwertsignale (n.13) zum Belastungsistwertsignal (n.11) und die Gegenzugkorrekturwerte (n.15) sowie entsprechende Korrekturen in der jeweiligen Steuerungs- und Regelungseinrichtung (4) durchführt, mit dem Ziel, material- und verschleißbedingte Prozeßparameter nachzuführen bzw. auszuregeln.

2. Verfahren nach Anspruch 1, **dadurch gekennzeichnet,** daß die Ableitung der Größen bzw. Signale entsprechend den konstruktiven Parametern eines Ziehblockes (1) und eines Antriebes (3) unter Berücksichtigung der Antriebsart wie Gleichstrom oder Drehstrom jeweils für jeden Antrieb (3) separat in einer Steuerungs- und Regelungseinrichtung (4) durchgeführt wird.

3. Verfahren nach Anspruch 1 bis 2, **dadurch gekennzeichnet**, daß in der Steuerungs- und Regelungseinrichtung (4) beim Einziehen bzw. Einrichten im Einzelbetrieb des jeweiligen Blockes (3) ein Normierung des Belastungssollwertes (n.13) zum Belastungsistwert (n.11) durchgeführt wird.

4. Verfahren nach Anspruch 1 bis 3, **dadurch gekennzeichnet**, daß im Teilbetrieb der Anlage der Geschwindigkeitsistwert (0.10) für den Geschwindigkeitsregler (9) über einen entsprechenden Wahlschalter (10) von dem letzten in Materialflußrichtung wirkenden Antrieb (3) bzw. Block (1) das normierte Geschwindigkeits- bzw. Drehzahlistwertsignal (n.10) durchgeschaltet und an die nicht in Betrieb befindlichen Antriebe das entsprechende Sollwertsignal (n.12) unbeeinflußt zum Ausgangssollwertsignal (n.22) weitergeleitet wird.

5. Verfahren nach Anspruch 1 bis 4, **dadurch gekennzeichnet,** daß in der Steuerungs- und Regelungseinrichtung (4) des in Drahtlaufrichtung gesehen ersten Blockes (1) der Geschwindigkeits- bzw. Drehzahlsollwert am Eingangssollwert (n.12) unverändert als Drehzahlsollwert (n.20) an die Antriebsregelung des Antriebs (3) weitergeleitet wird.

6. Verfahren nach Anspruch 1 bis 5, **dadurch gekennzeichnet,** daß für prozeßabhängige Werte und Parameter in der Steuerungs- und Regelungseinrichtung (4), wie z. B. das vom Verformungsgrad (Qv-Wert) abhängige Verhältnis (n.16) des Geschwindigkeits- bzw. Drehzahlsollwertes des Eingangssollwertsignals (n.12) zu dem Ausgangssollwertsignal (n.20) für den jeweiligen Antrieb (3) sowie die Proportionalverstärkungen, die Nachstellzeiten und Vorhaltezeiten der Steuerungs- und Regeleinrichtung (4) und anderer Prozeßparameter durch eine Steuereinrichtung (8) beim Einziehen bzw. Einrichten oder einem Ziehprogrammwechsel eine entsprechende Voreinstellung durchgeführt wird.

7. Verfahren nach Anspruch 1 bis 6, **dadurch gekennzeichnet,** daß die Steuerungs- und Regelungseinrichtung (4) in Zusammenwirken mit der Anlagensteuerungseinrichtung (8) zur Anpassung an die Belastungsbedingungen beim Starten der Ziehanlage in Abhängigkeit des Belastungsistwertsignals (n.11) und beim Stoppen der Ziehanlage in Abhängigkeit des Drehzahlistwertsignales (n.20) mit den weiteren Antrieben (3) eine synchrone Ansteuerung (n.21) der an den Antrieben (3) bzw. an den Blöcken (1) vorhandenen magnetischen Betätigungs- bzw. Schalteinrichtungen (5) der Stillstandsbremseinrichtung (6) bewirkt.

8. Verfahren nach Anspruch 1 bis 7, **dadurch gekennzeichnet,** daß die Steuerungs- und Regelungseinrichtung (4) mit dem Antrieb (3) zu einer Einheit zusammengefaßt ist.

## Claims

1. Method for driving a multiple non-slip wire drawing machine, which is adjusted and started automatically, whereby during the start-up phase of the wire drawing machine the speeds of the individual drawing disk drives are adjusted to the process-related parameters in an automatically calibrated setpoint cascade, and the further control of the drive speed is carried out by open or closed-loop counter-pull processes following the straight-lined wire drawing method, **characterized in** that the production mode of the multiple drawing machine is carried out automatically and the variables or signals required for the control process, such as the material velocity and force, are obtained from the variables speed (n.10) and torque (n.11), or from the speed (n.10) and current (n.11), or from the speed (n.10) and power (n.11) respectively from the drives (3), or they are directly measured with measuring devices so that the open-loop and closed-loop control device (4) controls the velocity or speed setpoint ratios between the input setpoint signal (n.12) and the output setpoint signal (n.20) for the respective drive (3) and the speed setpoint or the velocity setpoint (n.22) for the setpoint of a subsequent drive (3) in such a way that a balance results between the loading setpoint (n.13) and the actual load value (n.11) so that the system load setpoint (0.13), which is simultaneously the load setpoint (n.13) for all open-loop and closed-loop control devices (4), being specified by the output setpoint of a speed controller (9) which receives its velocity setpoint (0.22) from a setpoint integrator (11) that simultaneously serves as the velocity or speed signal (n.12) for the nth open-loop and closed-loop control device (4) in the cascade whereby the speed actual value (0.10) for the speed controller (4) is the standardized velocity or speed signal (n.10) of the nth drive (3), so that a drawing process monitor (7) is arranged between the open-loop and closed-loop control devices (4) of the blocks (1) and the velocity controller (9), as well as the system control (8), which monitors the process by continuously measuring the process variables, such as the velocity or speeds (n.10), the forces or loads (n.11) and their setpoint (n.20 and n.13), and continuously determines or calculates the values such as the changes in the material strength, the degree of deformation (Qv actual value) and the material accumulator on the drawing disks in accordance with the process and system conditions, then implementing the ratios of the respective standardization (n.14) of the load setpoint signals (n.13) to the load actual value signal (n.11) and the counter-pull correction values (n.15), as well as carrying out corresponding corrections in the respective open-loop and closed-loop control device (4) with the goal of correcting or adjusting the material and wear-dependent process parameters.

2. Method as claimed in claim 1, **characterized in** that the derivation of the variables or signals is carried out for each drive (3) separately in an open-loop and closed-loop control device (4) in accordance with the design parameters of a drawing block (1) and a drive (3) while taking into account the drive type, such as DC or 3-phase AC current.

3. Method as claimed in claim 1 to 2, **characterized in** that a standardization of the load setpoint (n.13) to the load actual value (n.11) is carried out in the open-loop and closed-loop control device (4) during drawing in or setup in the separate operation of the respective block (3).

4. Method as claimed in claim 1 to 3, **characterized in** that during partial system operation both the velocity actual value (0.10) for the velocity controller (9) is switched through via a corresponding selector switch (10) from the last drive (3) or block (1) acting in the direction of material flow, and the standardized velocity or speed signal (n.10) is switched through, and the corresponding setpoint signal (n.12) is passed on unaffected to the drives not in operation to the output setpoint signal (n.22).

5. Method as claimed in claim 1 to 4, **characterized in** that in the open-loop and closed-loop control device (4) of the first block (1) seen in the wire running direction, the velocity or speed setpoint at the input setpoint (n.12) is passed on unchanged as a speed setpoint (n.20) to the drive controller of the drive (3).

6. Method as claimed in 1 to 5, **characterized in** that a corresponding pre-adjustment is carried out for percentage-dependent values and parameters in the open-loop and closed-loop control device (4), such as the ratio dependent on the degree of deformation (Qv value) (n.16) of the velocity or speed of the input setpoint signal (n.12) to the output setpoint signal (n.20) for the respective drive (3), as well as the proportional gains, the integral action times and derivative-action times of the open-loop and closed-loop control device (4) and other process parameters by a control device (8) during drawing in or setup, or during a drawing program change.

7. Method as claimed in claim 1 to 6, **characterized in** that the open-loop and closed-loop control device (4) causes a synchronous selection (n.21) of the magnetic actuating or switching devices (5) of the standstill braking device (6) present on the drives (3) or the blocks (1) with the other drives (3) in conjunction with the system control device (8) for adjustment to the load conditions when starting up the drawing system in dependence on the load actual-value signal (n.11) and when stopping the drawing system in dependence on the speed actual-value signal (n.20).

8. Method as claimed in claim 1 to 7, **characterized in** that the open-loop and closed loop control device (4) is combined with the drive (3) in one unit.

## Revendications

1. Procédé d'entraînement d'une machine de tréfilage multiple sans glissement, à démarrage et réglage automatique avec alignement de la vitesse de rotation de chaque entraînement à poulie sur les paramètres conditionnés par le processus dans une cascade de valeur de consignes, réglée automatiquement, pendant la phase de démarrage de la tréfileuse et prise en charge de la suite de la régulation de la vitesse d'entraînement du processus de régulation ou bien de commande de contre-traction - lors du tréfilage rectiligne, **caractérisé par le fait que** le régime de production de la machine de tréfilage multiple est automatique et recueille les paramètres ou signaux nécessaires au processus de régulation comme la vitesse des matériaux et contrainte provenant des paramètres rotation (n.10) et couple de rotation (n.11) ou vitesse de rotation (n.10) et courant (n.11) ou vitesse de rotation (n.10) et puissance (n.11) des entraînements respectifs (3) ou mesurés directement par des systèmes de mesure ; que le système de commande et de régulation (4) règle les rapports de vitesse et de valeur consigne de vitesse entre le signal valeur de consigne d'entrée (n.12) et le signal valeur de consigne de sortie (n.20) pour l'entraînement respectif (3) ainsi que la valeur de consigne de vitesse de rotation ou bien tachymétrique (n.22) pour la valeur de consigne d'un entraînement suivant (3) de telle sorte qu'entre la valeur de consigne de contrainte (n.13) et la contrainte réelle (n.11) s'établisse un équilibre ; que la valeur de consigne de contrainte de l'installation (0.13) qui est en même temps la valeur de consigne de contrainte pour tous les systèmes de commande et de régulation (4) et fixée à l'avance par la valeur de consigne de sortie du régulateur tachymétrique (9) qui reçoit sa valeur de consigne tachymétrique (0.22) d'un intégrateur de valeurs de consigne (11), lequel sert en même temps de signal de valeur de consigne tachymétrique ou bien de vitesse de rotation (n.12) pour le n-ième dispositif de commande et de régulation (4) en tant que signal de valeur de consigne tachymétrique ou bien de vitesse de rotation dans la cascade, alors que la valeur tachymétrique réelle (0.10) du régulateur tachymétrique (4) est le signal de valeur réelle tachymétrique ou bien de vitesse de rotation conditionné (n.10) du n-ième entraînement (3) ; qu'un capteur du processus du tréfilage (7) est intégré entre les systèmes de commande et de régulation (4) des blocs (1) et le régulateur tachymétrique (9) ainsi que la commande de l'installation (8), observant le processus par mesures permanentes des paramètres du processus comme par ex. la vitesse ou la rotation (n.10), les forces ou contraintes (n.11) ainsi que leurs valeurs de consigne (n.20 et n.13) et à partir de cela, conformément aux conditions de l'installation et du processus, détermine voire calcule en permanence certaines valeurs comme les variations de la résistance des matériaux, du degré de déformation (valeur réelle Qv), de la bobine de matériau sur les poulies de tréfilage et qui exécute, en fonction du processus de tréfilage, les rapports pour le conditionnement respectif (n.14) des signaux valeur de consigne de contrainte (n.13) en signal réel de contrainte (n.11) et les valeurs correctrices de contre-traction (n.15) ainsi que les corrections correspondantes sur chaque dispositif de commande et de régulation (4) avec pour but d'asservir et de régler parfaitement les paramètres de processus dus au matériau et à l'usure.

2. Procédé selon la revendication 1, **caractérisé par le fait que** la dérivation des paramètres ou bien des signaux est exécutée séparément, pour chaque entraînement respectif (3), par un dispositif de commande et de régulation (4), selon les paramètres structurels d'un bloc de tréfilage (1) et d'un entraînement (3), en tenant compte du mode de commande tel que courant continu ou courant triphasé.

3. Procédé selon les revendications 1 à 2, **caractérisé par le fait que** lors de l'introduction du bloc ou bien du réglage de la passe du bloc respectif, en commande séparée, un conditionnement de la valeur de consigne de contrainte (n.13) en valeur réelle de contrainte est exécuté dans le dispositif de commande et de régulation (4).

4. Procédé selon les revendications 1 à 3, **caractérisé par le fait qu'**en fonctionnement partiel de l'installation, la valeur tachymétrique réelle (0.10) commute au régulateur tachymétrique (9), par commutateur de sélection (10), le signal réel tachymétrique ou de rotation conditionné (n.10) du dernier entraînement (3) ou bloc (1) opérant dans le sens de l'acheminement des matériaux et que pour les entraînements hors service, le signal de valeur de consigne respectif (n.12) est transmis de manière non asservie au signal de valeur de consigne de sortie (n.22).

5. Procédé selon les revendications 1 à 4, **caractérisé par le fait que** dans le dispositif de commande et de régulation (4) du premier bloc (1) vu du sens du passage du fil, la valeur de consigne tachymétrique ou bien de vitesse de rotation à la valeur de consigne d'entrée (n.12) est transmise de manière non asservie en tant que consigne de vitesse de rotation (n.20) au dispositif de régulation de l'entraînement (3).

6. Procédé selon les revendications 1 à 5, **caractérisé par le fait que** des préréglages ont lieu grâce à un dispositif de commande (8) lors de l'introduction ou du réglage du bloc ou changement du programme de tréfilage pour des valeurs et paramètres asservis au processus, contenus dans le dispositif de commande et de régulation (4), comme par ex. le rapport (n.16) dépendant du degré de déformation (valeur Qv) de valeur de consigne tachymétrique ou bien de vitesse de rotation du signal de valeur de consigne entrée (n.12) vers le signal de consigne sortie (n.20), concernant l'entraînement en question (3), ainsi que les amplifications proportionnelles, durées de compensation et durées d'action dérivées du dispositif de commande et de régulation (4) et d'autres paramètres du processus.

7. Procédé selon les revendications 1 à 6, **caractérisé par le fait que** le dispositif de commande et de régulation (4) entraîne une commande synchrone (n.21) sur les dispositifs de commande et de manoeuvre magnétiques (5) présents sur les entraînements (3) ou blocs (1) du mécanisme de freinage (6), en action conjointe avec le dispositif de commande de l'installation (8) pour une adaptation aux conditions de contraintes en fonction du signal réel de contrainte (n.11) lors de la mise en marche du dispositif de tréfilage et en fonction du signal réel de vitesse de rotation (n.20) avec les autres entraînements (3) lors de l'arrêt du dispositif de tréfilage.

8. Procédé selon les revendications 1 à 7, **caractérisé par le fait que** le dispositif de commande et de régulation (4) forme une unité avec l'entraînement (3).
